# FASCICULE DE BREVET EUROPEEN

(11) **EP 3 786 406 B1**
(45) Date de publication et mention de la délivrance du brevet: **30.08.2023**
(21) Numéro de dépôt: 20184427.1
(22) Date de dépôt: 07.07.2020
(51) Int. Cl.: E05F 5/02, E05F 7/04

(54) **TAMPON À BUTÉE AUTO-AJUSTABLE**
PUFFER MIT SELBSTREGULIERENDEM ANSCHLAG
BUFFER WITH SELF-ADJUSTING STOP

(30) Priorité: 29.08.2019 FR 1909494
(43) Date de publication de la demande: 03.03.2021
(73) Titulaire: A. Raymond et Cie, 38000 Grenoble (FR)
(72) Inventeur: SICOT, Mikael, 38760 Varces Allières et Risset (FR)
(74) Mandataire: Ipside

(56) Documents cités:
- FR-A1- 2 885 640
- GB-A- 2 410 990
- US-A1- 2010 219 648

## Description

### Domaine technique de l'invention

La présente invention appartient au domaine des équipements de véhicules, notamment des tampons de fermeture, et concerne plus particulièrement un tampon à butée auto-ajustable destiné à maintenir une première structure pivotante sur une deuxième structure fixe telle qu'un châssis de véhicule automobile. Par exemple, la première structure pivotante peut être une portière, un haillon ou un capot, ou encore une porte arrière à simple/double battant d'un véhicule utilitaire.

### Technique antérieure

Un tampon à butée pour la fermeture d'un haillon comprend typiquement une butée fixée à la caisse de véhicule, et une contrebutée sur haillon, ces deux éléments coopérant pour maintenir le haillon par rapport à la caisse lorsque le haillon est fermé. Le haillon peut être équipé d'une pluralité de tampons. Dans le but de faciliter le montage du tampon notamment d'alignement de ces deux éléments, la butée sur la structure fixe est pourvue une surface servant de butée ajustable. On connaît de l'état de la technique ce type de dispositif.

Le brevet britannique GB241 0990 décrit un tampon à butée comportant un corps principal, un élément glissant dans le corps principal et un verrou. Pour son montage, le corps principal et l'élément glissant sont fixés dans un premier temps sur la caisse. La position de l'élément glissant est réglée par la fermeture de la structure mobile. L'élément de verrouillage est enfin inséré dans l'élément glissant pour fixer la position de l'élément glissant dans le corps principal après la réouverture de la structure mobile. La position de l'élément glissant peut être perturbée par différentes sollicitations telles que la réouverture de la structure mobile, l'introduction de l'élément de verrouillage. En particulier, cette dernière est réalisée au moyen d'une surface inclinée. Une fois verrouillé, aucune possibilité de réajuster le dispositif n'est prévue. Le document brevet US2010/219648A1 décrit un ensemble de butée ajustable comprenant une partie de base fixée à la carrosserie d'un véhicule ou à la porte, et une partie de cale mobile par rapport à la partie de base entre une pluralité de positions comprenant une position extérieure, une position intérieure et au moins une position intermédiaire entre la position extérieure et la position intérieure. Le document brevet FR2885640A1 décrit une butée comportant une platine fixée à la caisse d'un véhicule, un patin portant la surface d'arrêt, inclinée vers l'avant du patin, et monté à coulissement, par ses bords latéraux, dans des ailes de guidage formant glissières de la platine, et des moyens d'immobilisation du patin par rapport à la platine.

### Exposé de l'invention

La présente invention vise à remédier à ces inconvénients, en proposant un tampon à butée auto-ajustable qui permet un assemblage simple et un montage rapide dans une structure donnée.

À cet effet, la présente invention concerne un dispositif de tampon, ou tampon, à butée auto-ajustable, comprenant une tête de tampon présentant une surface supérieure servant de butée, une embase comportant un profilé de guidage, et comprenant un corps central comportant une rainure coopérant avec ledit profilé, le corps central étant monté sur l'embase par un mouvement de translation, suivant une première direction dans un plan de mouvement, le corps central recevant partiellement la tête de tampon par une face opposée à celle en contact de l'embase, la tête de tampon pouvant se déplacer par rapport au corps central suivant une troisième direction sensiblement perpendiculaire au plan de mouvement, le dispositif de tampon comprenant en outre un élément de verrouillage inséré dans le corps central, suivant une deuxième direction sensiblement perpendiculaire à la première direction et à la troisième direction, et actionnable en translation pour bloquer dans la troisième direction la tête de tampon dans le corps central et bloquer dans la première direction le corps central sur l'embase.

Selon un premier aspect de l'invention, le tampon à butée auto-ajustable présente les caractéristiques suivantes :
- l'élément de verrouillage et la tête de tampon comportent, respectivement, au moins une rampe de poussée et au moins un logement apte à recevoir ladite au moins une rampe, ladite au moins une rampe de poussée et ledit au moins un logement étant aptes à, lorsque l'élément de verrouillage est actionné en translation, produire un effet de came et permettre le rehaussement de la tête de tampon ;
- l'élément de verrouillage a une position ouverte, dans le corps central, dans laquelle ladite au moins une rampe de poussée est reçue par ledit au moins un logement et l'élément de verrouillage peut être enfoncé suivant la deuxième direction et une position verrouillée, dans laquelle la tête de tampon est bloquée dans la troisième direction ;
- l'élément de verrouillage et l'embase comportent des moyens de verrouillage qui coopèrent uniquement dans la position verrouillée pour bloquer le corps central dans la première direction.

Avantageusement, le tampon permet d'atténuer le bruit, notamment lors de la fermeture d'un hayon.

Avantageusement, la butée est auto-ajustable afin d'effectuer un réglage du tampon lors du montage sur une structure.

Avantageusement, lors du verrouillage du tampon à butée après réglage, le rehaussement de butée qui maintient la structure mobile permet de garantir une tension avec la structure mobile fermée.

Avantageusement, le tampon permet de maintenir radialement la structure mobile fermée afin d'atténuer le bruit.

Avantageusement, la tête de tampon remonte dans le corps central grâce à des pentes situées sur l'élément de verrouillage.

Avantageusement, la tête de tampon s'appuie sur l'élément de verrouillage en position verrouillée de sorte à éviter le déverrouillage de l'élément de verrouillage lors des sollicitations.

L'invention est avantageusement mise en oeuvre selon les modes de réalisation et les variantes exposées ci-après, lesquelles sont à considérer individuellement ou selon toute combinaison techniquement opérante.

Dans un mode de réalisation, la surface supérieure de la tête de tampon est inclinée par rapport au plan formé par la première et la deuxième directions.

Dans un mode de réalisation, le corps central peut se déplacer dans la première direction, l'élément de verrouillage étant en position ouverte.

Dans un mode de réalisation, le tampon à butée comporte en outre des moyens pour définir le parcours du corps central dans la première direction.

Dans un mode de réalisation, le tampon à butée comporte en outre des moyens pour positionner le corps central sur l'embase, l'élément de verrouillage étant en position ouverte.

Dans un mode de réalisation, des moyens pour positionner le corps central sur l'embase comportent une crémaillère sur l'embase et une ceinture comportant un renflement.

Dans un mode de réalisation, ledit profilé de guidage présente une section en T. Dans un mode de réalisation, les moyens de verrouillage sont constitués d'au moins une crémaillère sur le profilé de guidage en T et une crémaillère de l'élément de verrouillage.

Dans un mode de réalisation, le tampon à butée auto-ajustable comporte en outre des moyens pour maintenir la position de la tête du tampon dans la troisième direction en position ouverte, préférentiellement, les moyens de maintien est une tige liée élastiquement à l'élément de verrouillage, de sorte qu'il s'appuie sur la tête de tampon.

Dans un mode de réalisation, le corps central et l'embase sont assemblés par un montage à encliquetage.

Dans un mode de réalisation, le tampon à butée auto-ajustable comporte en outre des moyens pour le remettre en position ouverte.

Dans un mode de réalisation, le tampon à butée auto-ajustable n'est pas démontable en position ouverte.

Selon un second aspect, la présente invention concerne un procédé de montage d'un dispositif de tampon selon l'invention sur une première structure pour la séparer d'une deuxième structure mobile. Ce procédé comporte les étapes suivantes :
- (i) fixer le tampon à butée auto-ajustable en position ouverte sur la première structure ;
- (ii) tourner la deuxième structure pour ajuster le corps central dans la première direction vis-à-vis de l'embase ;
- (iii) réouvrir la deuxième structure ;
- (iv) mettre le dispositif de tampon en position verrouillée en actionnant l'élément de verrouillage.

Avantageusement, le tampon à butée selon l'invention permet de simplifier le processus de son montage entre deux structures et de réduire le temps de montage et le nombre de pièces.

### Brève description des figures

D'autres avantages, buts et caractéristiques de la présente invention ressortent de la description qui suit faite, dans un but explicatif et nullement limitatif, en regard des dessins annexés, dans lesquels :
La figure 0 représente une vue en coupe d'une partie d'une structure pivotante et d'une structure fixe avec un tampon à butée auto-ajustable selon l'invention ;
La figure 1A représente une vue en perspective d'un tampon à butée auto-ajustable selon l'invention ;
La figure 1B représente une vue en éclaté d'un tampon à butée auto-ajustable selon l'invention ;
La figure 1C représente une illustration schématique d'une embase d'un tampon à butée auto-ajustable selon un mode de réalisation ;
La figure 2A représente un schéma de réglage et de verrouillage d'un tampon à butée auto-ajustable préassemblé et en position ouverte ;
La figure 2B représente un schéma de réglage et de verrouillage d'un tampon à butée auto-ajustable en position verrouillée ;
La figure 3A représente une coupe en perspective du tampon suivant la coupe AA ' sur la figure 2A ;
La figure 3B représente une vue en coupe du tampon suivant la coupe BB ' sur la figure 2B ;
La figure 3C représente une vue de détail de la rampe de poussée et son logement de la figure 3A ;
La figure 3D représente une vue de détail de la rampe de poussée et son logement de la figure 3B ;
La figure 4A représente une vue de dessous de l'ensemble de la tête de tampon, le corps central et l'élément de verrouillage du tampon à butée auto-ajustable en position ouverte sur la figure 2A ;
La figure 4B représente une vue de dessous de l'ensemble de la tête de tampon, le corps central et l'élément de verrouillage du tampon à butée auto-ajustable en position verrouillée sur la figure 2B ;
La figure 5 représente une vue en coupe du tampon suivant la coupe CC ' sur la figure 2A ;
La figure 5A représente une vue de détail de la partie A sur la figure 5A ;
La figure 5B représente une vue de détail de la partie B sur la figure 5A ;
La figure 6A représente une vue en coupe du tampon suivant la coupe DD ' sur la figure 2B ;
La figure 6B représente une vue de l'ensemble de la tête de tampon, le corps central et l'élément de verrouillage du tampon à butée auto-ajustable sur la figure 2B ;
La figure 7A représente une vue de coupe d'un tampon à butée auto-ajustable en position de déploiement maximum selon un mode de réalisation ;
La figure 7B représente une vue de détail de la figure 7A ;
La figure 8A représente une vue partielle en coupe du tampon suivant la coupe EE ' sur la figure 2A ;
La figure 8B représente une vue partielle en coupe du tampon suivant la coupe FF ' sur la figure 2B.

### Description des modes de réalisation

Les différentes figures ainsi que les éléments d'une même figure ne sont pas nécessairement représentées à la même échelle. Sur l'ensemble des figures, les éléments identiques portent la même référence numérique.

La terminologie employée dans la présente description ne doit en aucun cas être interprétée de manière limitative ou restrictive, simplement parce qu'elle est employée en conjonction avec une description détaillée de certains modes de réalisation de l'invention.

Dans toute la description, les termes « haut », « bas », « avant », « arrière », « supérieur », « inférieur », « vertical », « horizontal » ainsi que les termes et expressions qui peuvent leurs être associés ou en être dérivés seront compris, sauf précision ou évidence contraire, comme ayant le sens que leur donnerait un opérateur du dispositif représenté sur la figure 1A. Compte tenu du système d'axes (XYZ) représenté sur cette figure, l'avant et le haut sont situés respectivement suivant les X croissants et les Z croissants.

La figure 0 illustre une structure pivotante 200, ici une porte arrière à simple/double battant d'un véhicule utilitaire, qui ferme une structure fixe 300 du véhicule, dans le cas présent la partie fixe du coffre arrière du véhicule. Un tampon à butée auto-ajustable 100 est monté sur la partie fixe de coffre tandis qu'une contrebutée 220 optionnelle est montée sur la porte arrière 200. La contrebutée 220 vient en contact avec la tête de tampon du dispositif 100 quand la porte arrière est fermée.

La figure 1A montre un schéma d'un tampon à butée auto-ajustable en position ouverte. Sur la figure 1A, le tampon à butée auto-ajustable 100 selon l'invention comprend une embase 20, un corps central 40, une tête de tampon 60 et un élément de verrouillage 80.

Ces quatre composants peuvent être réalisés par moulage de matière plastique connue, plus particulièrement en plastiques techniques tels que des polyamides, des résines d'acétal, des polyesters thermoplastiques.

Ainsi, un tel tampon à butée auto-ajustable peut être fabriqué à faible coût.

Dans la présente description, on entend par « position ouverte » d'un tampon à butée une position dans laquelle la tête de butée est ajustable, l'élément de verrouillage se trouvant dans la position ouverte ; on entend par « position verrouillée » d'un tampon à butée une position dans laquelle la tête à butée est verrouillée, l'élément de verrouillage se trouvant dans la position verrouillée.

Le corps central 40 recevant la tête de tampon 60 par sa partie supérieure et l'élément de verrouillage 80 par sa face gauche peut être assemblée, par sa partie inférieure, à l'embase 20, par montage coulissant, par exemple au moyen d'un rail.

Dans le mode de réalisation de la figure 1B, l'embase 20 présente deux rainures 22 suivant l'axe X de section en L dont les fonds sont respectivement en regard de rebords 24, ainsi, une partie centrale 26 formée entre les deux rainures 22 constitue un profilé essentiellement en T comportant une surface supérieure 26. Sur la surface supérieure 26, l'embase 20 comporte en outre deux crémaillères droites 30 substantiellement suivant l'axe X et séparées par une bande centrale 28. Une crémaillère droite 32 qui s'étend suivant l'axe X, se présente sur laquelle bande centrale 28.

Le corps central 40 comporte dans sa partie inférieure des moyens aptes à réaliser un montage coulissant sur l'embase 20. Dans un mode de réalisation décrit, le corps central 40 comporte une rainure essentiellement en T coopérant avec ledit profilé essentiellement en T de l'embase 20. Lorsque le corps central 40 est montée sur l'embase 20, ses parois inférieures 43 peuvent être logées dans les rainures 22 en L. Avantageusement, cet agencement permet d'éviter un déplacement relatif entre l'embase 20 et le corps central dans la direction de l'axe Z. Le corps central 40 comporte en outre deux rainures 426 aptes à recevoir les crémaillères droites 30 de l'embase 20, lesdites rainures 426 étant séparées par une ceinture 48.

Sur la figure 1B, le tampon à butée auto-ajustable 100 comporte une tête de tampon 60 présentant une surface supérieure 62 qui constitue la butée. Dans le mode de réalisation illustré, la tête de tampon 60 présente essentiellement la forme d'une cale triangulaire, éventuellement haussée dont la section triangulaire se trouve dans le plan XZ, la surface 62 étant inclinée de l'arrière vers l'avant. La tête de tampon 60 présente un évidement 64 qui comporte deux rainures droites 642, l'une en regard de l'autre, sur les parois avant et arrière et donne une ouverture 65 sur la face droite de la tête de tampon 60. Les rainures droites 642 constituent des rails avec lesquels l'ouverture 65 est apte à recevoir l'élément de verrouillage 80.

Le corps central 40 présente également un évidement avec une ouverture 44 vers le haut, cet évidement étant apte à emboiter au moins partiellement la tête de tampon 60. Le corps central 40 présente, sur sa face droite, une ouverture latérale 46 apte à recevoir l'élément de verrouillage 80.

Sur ses parois avant et arrière, l'élément de verrouillage présente, suivant l'axe Y, deux rainures 82 délimitées respectivement par des rebords inférieurs 83 et des rebords supérieurs 84. Les rainures 82 sont aptes à recevoir les bords inférieurs 644 des rainures 642 lorsque l'élément de verrouillage lui-même est reçu par la tête de tampon.

Dans le mode de réalisation de la figure 1B, il est également prévu un emplacement 81 à l'extrémité droite de l'élément de verrouillage 80.

Sur la figure 1C, on observe une embase 20 et des crémaillères droites 30 et 32 essentiellement suivant la direction X sur la face supérieure de l'embase 20. Chaque rainure 22 présente une largeur L1 au niveau de sa face avant et une largeur L2 au niveau de sa face arrière. Les rebords en regard des fonds des rainures 22 s'étendent le long de l'axe X.

Dans un mode de réalisation, l'assemblage de tampon selon l'invention est réalisé de la manière suivante : (a) on monte d'abord le corps central 40 sur l'embase 20 en introduisant le corps central 40 sur le profilé en T constituant un rail et en la faisant glisser suivant l'axe X ; (b) on pose ensuite la tête de tampon 60 dans le corps central 40 en s'assurant que leurs ouvertures latérales 65 et 46 soient du même côté; (c) on introduit finalement l'élément de verrouillage par sa face dans l'ouverture latérale 46 et également l'ouverture 65.

Les figures 2A et 2B illustrent respectivement un tampon à butée auto-ajustable selon l'invention en position ouverte et en position verrouillée. Le tampon à butée auto-ajustable selon l'invention est préassemblé avec ses composants 20, 40, 60 et 80 tel que décrit plus haut. Le tampon préassemblé, comme illustré sur la figure 2A, est prêt à être monté sur une structure telle qu'un châssis de véhicule.

Les figures 3A et 3B illustrent, respectivement, une vue en coupe du tampon suivant la coupe AA ' sur la figure 2A où le tampon 100 est en position ouverte et une vue en coupe du tampon suivant la coupe BB ' sur la figure 2B où le tampon 100 est en position verrouillée, dans le plan YZ.

L'élément de verrouillage 80 comporte au moins une rampe de poussée 86 sur sa face de contact avec la tête de tampon 60 qui comporte, quant à elle, au moins un logement 66 définissant un profil identique à la rampe de poussée 86, le logement 66 étant apte à recevoir la rampe de poussée 86 en position ouverte. Le logement 66 et la rampe de poussée 86 sont agencés de sorte que, en position ouverte, lorsqu'on retire l'élément de verrouillage 80 du corps central 40, la rampe de poussée 86 soit bloquée par le logement 66 et lorsque l'on enfonce l'élément de verrouillage 40 vers le corps central 40, la rampe de poussée 86 sorte du logement 66.

Dans le mode de réalisation illustré sur les figures 3A et 3B, la rampe de poussée 86 présente, dans le plan YZ, une section en trapèze rectangle avec sa base longue en bas. La rampe de poussée sort du logement au moyen d'une surface inclinée 862 comportant le côté incliné du trapèze rectangle et d'une surface coopérante 662 du logement 66, lorsque l'élément de verrouillage est poussé vers le corps central 40 par son extrémité droite. Simultanément, le mouvement de translation de la rampe de poussée 86 par rapport à la tête de tampon 60 produit, par un effet de came avec la surface coopérante 662 du logement 66, une translation suivant l'axe Z vers le haut de la tête de tampon dans le corps central 40, provoquant une rehausse relative de la tête de tampon 60 d'une hauteur H dans le corps central 40. La hauteur H correspond à l'épaisseur de la rampe de poussée suivant l'axe Z.

Dans un mode de réalisation, l'assemblage de l'élément de verrouillage et la tête de tampon est serré en position verrouillée de sorte que le déverrouillage de l'élément de verrouillage ne puisse pas être provoqué par simples sollicitations, dues par exemple à la vibration du châssis sur lequel est monté le tampon.

Tel qu'illustré sur les figures 3A et 3B, l'élément de verrouillage 80 comporte un renflement 89 et le corps central 40 comporte un renflement 49. Grâce à l'élasticité du matériau et des pentes de ces renflements 89 et 49, lorsque l'élément de verrouillage 80 passe de position ouverte en position verrouillée, les renflements 89 et 49 franchissent l'un de l'autre et forment une emboîture. Un autre avantage est d'indiquer le passage à la position verrouillée de l'élément de verrou. Cet agencement permet d'éviter le déverrouillage par simples sollicitations, en revanche, le passage de position verrouillée en position ouverte est possible avec un effort de déboîtage prévu.

En revanche, le logement 66 présente une surface verticale 664 servant de butoir qui permet d'empêcher la rampe de poussée de sortir du logement dans le sens opposé. La face verticale 864 de la rampe vient s'appuyer sur la surface verticale 664, sachant que la tête de tampon 60 elle-même est emboîtée dans le corps central 40. Les figures 3C et 3D illustrent, respectivement, la coopération de la rampe 86 et le logement 66 en détail dans les positions ouverte et verrouillée.

Dans une variante, la section dans le plan YZ de la rampe de poussée 86 est un triangle rectangle. Dans une autre variante, la rampe de poussée comporte un profil qui permet plusieurs rehausses consécutives de la tête de butée.

La figure 4A illustre une vue de dessous de l'ensemble de la tête de tampon 60, l'élément de verrouillage 80 et le corps central 40 du tampon en position ouverte sur la figure 2A ; la figure 4B illustre une vue de dessous du même ensemble du tampon en position verrouillée sur la figure 2B.

Dans le mode de réalisation de la figure 4A, la ceinture 48 du corps central 40 comporte un dispositif de blocage, sur une face inférieure, par exemple au moins un renflement 482 formant un cran qui s'engage avec la deuxième crémaillère 32 prévue sur l'embase 20 lorsque le corps central est monté sur cette dernière. Avantageusement, ce dispositif de blocage permet de positionner le corps central 40 sur l'embase 20 lors du mouvement de translation du corps central 40 relatif à cette dernière, comme illustré sur les figures 5 et 5A qui seront détaillées plus loin. Étant donné que le corps central 20 peut être réalisé en matière plastique, la ceinture 48 présente une certaine élasticité. Le renflement 482 n'empêche donc pas ce mouvement de translation relatif. Ceci représente un autre avantage de l'invention qui sera détaillé plus loin, notamment lors du montage du tampon sur un châssis.

Dans un mode de réalisation, le corps central 40 comporte un élément saillant 484 vers le bas servant de butoir, dans une extrémité de la ceinture 48.

On peut observer sur la figure 4B que ladite au moins une crémaillère 88 de l'élément de verrouillage 20 s'expose aux rainures 426 qui reçoivent lesdites crémaillères 30 de l'embase 20. L'ensemble du corps central, l'embase et l'élément de verrouillage sont agencées de sorte que les crémaillères 30 et 88 coopèrent dans la position verrouillée, en bloquant le corps central 40 dans l'axe X. Plus généralement, ladite au moins une crémaillère de l'élément de verrouillage peut être sous forme de stries ou gorges jointives formant des crans. La figure 5 illustre une vue en coupe du tampon en position ouverte suivant la coupe CC ' sur la figure 3A dans le plan XZ, d'où on peut observer un système de positionnement du corps central sur l'embase 20. Le renflement se présente sous la forme d'une dent 482 s'engrenant avec la crémaillère 30 avec des saillies 32.

De façon avantageuse, ce moyen de positionnement 482 et 30 permet de maintenir la position du corps central 40 sur l'embase 20 dans l'axe X sans déplacement non désiré, par exemple, le corps central 40 peut occuper de façon stable une position initiale après que le tampon en position ouverte soit monté sur une structure, et une deuxième position après réglage dans laquelle le tampon est verrouillé en actionnant l'élément de verrouillage 80. De manière avantageuse, ce moyen de positionnement permet d'éviter des mouvements indésirables du corps central 40, par exemple une translation provoquée par la force de gravité ou encore une vibration.

Comme illustré sur les figures 5 et 5B, l'élément saillant 484 constituant un premier mécanisme de blocage s'appuie sur la face arrière de l'embase 20, ou sa bande centrale 28 qui comporte, le cas échéant, un évidement 282 apte à recevoir le butoir 484. Dans un mode de réalisation, l'évidement 282 s'étend le long de la crémaillère 30 en formant un étage. Le renflement 482 ne peut donc pas se déplacer au-delà de la position qu'il occupe sur la crémaillère 32 lorsque le butoir 484 vient s'appuyer sur l'embase 20, définissant ainsi une première extrémité du parcours du moyen de positionnement 482.

La figure 6A illustre une vue en coupe du tampon suivant la coupe DD ' dans le plan XZ sur la figure 2B . La figure 6B illustre une vue de l'ensemble de l'élément de verrouillage, de la tête de tampon, et du corps central du tampon à butée en position verrouillée sur la figure 2B. L'élément de verrouillage 80 comporte des moyens destinés à retenir la tête de tampon dans l'axe Z. Dans un mode de réalisation, l'élément de verrouillage comporte au moins une rainure 82 s'étendant le long de l'axe Y, le cas échéant, une rainure 82 sur chacune de ses faces avant et arrière. Lorsque l'élément de verrouillage 80 est introduit dans le corps central selon l'invention, la tête de tampon le reçoit par son ouverture 65 avec une section verticale en T, les bords inférieurs 644 étant reçus par au moins une rainure 82. Avantageusement, ces moyens permettent de limiter le déplacement de la tête de tampon dans l'axe Z.

Sur la figure 7A, on observe le tampon à butée selon l'invention, vu du dessous, que l'assemblage du corps central 40 et l'embase 20 est caractérisé également par un emboîtage élastique. La figure 7B illustre un deuxième mécanisme de blocage constitué d'un élément 432 sur une paroi inférieure 43 du corps central et d'un deuxième élément 232 dans une rainure 22 de l'embase, ces deux éléments étant adaptés à former un montage à encliquetage. Cet encliquetage permet de définir une deuxième extrémité du parcours du moyen de positionnement 482 via son rôle de blocage. Avantageusement, le premier 484 et le deuxième 232, 432 mécanismes de blocage délimitent le parcours du corps central 40 sur l'embase 20, rendant ainsi le désassemblage de ces deux composants 20, 40 impossible. En combinaison avec d'autres différents dispositifs décrits plus haut, il est impossible de désassembler le tampon à butée selon l'invention sans que les composants soient détériorés. Avantageusement, un opérateur qui ajuste le tampon à butée en position ouverte ne risque pas d'égarer un élément constituant.

Dans des modes de réalisation, le corps central 40 peut être introduit, lors de l'assemblage, uniquement par la face opposée à celle qui comprend le butoir 484.

En référence au mode de réalisation des figures 4B et 1C, la paroi inférieure 43 du corps central 40 et la rainure 24 de l'embase présentent toutes une largeur globalement croissante suivant l'axe Y, respectivement, entre D1 et D2 (D1 < D2), et entre L1 et L2 (L1 < L2). Ces valeurs sont choisies de sorte que le corps central puisse être monté sur l'embase uniquement par la coopération de deux faces définies du corps central dans une autre face de l'embase. Avantageusement, cette disposition permet, par exemple, à un opérateur d'éviter les erreurs d'assemblage.

Le tampon selon l'invention comporte en outre des moyens permettant de maintenir la position de la tête de tampon dans le corps central 40, particulièrement dans l'axe Z, même en position ouverte. On le détaillera par la suite à l'aide des figures 8A et 8B qui illustrent, respectivement, une vue partielle en coupe du tampon en position ouverte suivant la coupe EE ' sur la figure 2A et une vue partielle en coupe du tampon en position verrouillée suivant la coupe FF ' sur la figure 2B, dans le plan YZ. L'élément de verrouillage 80 comprend au moins un élément rigide 85, par exemple une tige. Cet élément de maintien 85 est lié au verrou, par exemple au moyen d'un ressort de torsion, de sorte qu'il s'appuie sur la tête de tampon afin de la maintenir dans l'axe Z, dans la position ouverte comme dans la position verrouillée. Avantageusement, ces moyens permettent de maintenir la position verticale de la tête de tampon notamment en position ouverte. Par exemple, pendant le cheminement et/ou la manutention du tampon selon l'invention, l'absence du déplacement relatif entre des composants permet de limiter leur dégradation.

Dans la suite est décrit le montage du tampon selon l'invention sur une structure fixe, alors que la structure pivotante est optionnellement équipée d'une contrebutée. Le tampon à butée préassemblé peut être monté sur la structure fixe selon les étapes suivantes : (i) On fixe d'abord le tampon à butée auto-ajustable 100 sur le châssis d'une manière connue, par exemple avec des moyens de fixations usuels tels que des vis, des bagues anti-fluage et des rondelles. (ii) On tourne la deuxième structure pour ajuster le corps central 40 dans la première direction X vis-à-vis de l'embase 20 ; - (iii) On réouvre la deuxième structure ; (iv) On rehausse la tête de tampon 60 en enfonçant l'élément de verrouillage 80 dans le corps central 40 jusqu'à ce qu'il se trouve dans la position verrouillée, comme illustré sur les figures 2B et 3B, l'emplacement 81 se trouvant en dehors du corps central 40. (v) On referme la porte, une précontrainte ayant alors été introduite par l'effet de la rehausse de la tête de tampon 60.

Il est possible remettre le tampon à butée en position ouverte en posant un outil tel qu'un tournevis ou un outil dédié dans l'emplacement 81 et en le tirant vers l'extérieur jusqu'à ce que le tampon retrouve sa position ouverte dans laquelle le tampon est prêt à s'ajuster selon les étapes (ii)(iii)(iv) et (v) susmentionnées.

Le dispositif de tampon à butée selon l'invention permet un montage simple et rapide, et notamment de réduire le temps nécessaire pour effectuer le réglage du tampon.

**LISTE DES SIGNES DE RÉFÉRENCE**

| Références | Désignations |
|---|---|
| 100 | tampon à butée auto-ajustable |
| 20 | embase |
| 22 | rainure |
| 232 | élément d'encliquetage |
| 24 | rainure |
| 26 | profilé de guidage |
| 28 | bande centrale |
| 282 | évidement |
| 30 | crémaillère |
| 32 | crémaillère |
| 40 | corps central |
| 42 | évidement |
| 426 | rainure |
| 43 | paroi inférieure |
| 432 | élément d'encliquetage |
| 44 | ouverture |
| 46 | ouverture latérale |
| 48 | ceinture |
| 49 | renflement |
| 482 | renflement |
| 484 | élément saillant |
| 60 | tête de tampon |
| 62 | face supérieure |
| 64 | évidement |
| 642 | rainure |
| 644 | bord inférieur |
| 65 | ouverture latérale |
| 66 | logement |
| 662 | surface |

## Revendications

1. Dispositif de tampon (100) à butée auto-ajustable, comprenant une tête de tampon (60) présentant une surface supérieure (62) servant de butée, une embase (20) comportant un profilé de guidage (26), et comprenant un corps central (40) comportant une rainure coopérant avec ledit profilé, le corps central (40) étant monté sur l'embase (20) par un mouvement de translation, suivant une première direction (X) dans un plan de mouvement, le corps central (40) recevant au moins partiellement la tête de tampon (60) par une face opposée à celle en contact de l'embase (20), la tête de tampon (60) pouvant se déplacer par rapport au corps central (40) suivant une troisième direction (Z) perpendiculaire au plan de mouvement, et le dispositif de tampon comprenant en outre un élément de verrouillage (80), **caractérisé en ce que** l'élément de verrouillage (80) est inséré dans le corps central (40), suivant une deuxième direction (Y) perpendiculaire à la première et la troisième directions, et actionnable en translation pour bloquer dans la troisième direction (Z) la tête de tampon (60) dans le corps central (40) et bloquer dans la première direction (X) le corps central (40) sur l'embase (20).

2. Dispositif de tampon (100) à butée auto-ajustable selon la revendication 1, dans lequel l'élément de verrouillage (80) et la tête de tampon (60) comportent, respectivement, au moins une rampe de poussée (86) et au moins un logement (66) apte à recevoir ladite au moins une rampe, ladite au moins une rampe de poussée (86) et ledit au moins un logement (66) étant aptes à, lorsque l'élément de verrouillage est actionné en translation, produire un effet de came et permettre le rehaussement de la tête de tampon (60).

3. Dispositif de tampon (100) à butée auto-ajustable selon une des revendications précédentes, dans lequel l'élément de verrouillage a une position ouverte, dans le corps central (40), dans laquelle ladite au moins une rampe de poussée (86) est reçue par ledit au moins un logement (66) et l'élément de verrouillage (80) peut être enfoncé suivant la deuxième direction et une position verrouillée, dans laquelle la tête de tampon est bloquée dans la troisième direction.

4. Dispositif de tampon (100) à butée auto-ajustable selon une des revendications précédentes, dans lequel l'élément de verrouillage (80) et l'embase (20) comportent des moyens de verrouillage (30, 88) qui coopèrent uniquement dans la position verrouillée pour bloquer le corps central (40) dans la première direction.

5. Dispositif de tampon (100) à butée auto-ajustable selon une des revendications précédentes, dans lequel le corps central (40) peut se déplacer dans la première direction, l'élément de verrouillage étant en position ouverte.

6. Dispositif de tampon (100) à butée auto-ajustable selon une des revendications précédentes, dans lequel il comporte des moyens (484) pour définir le parcours du corps central (40) dans la première direction, de préférence un élément saillant (484) servant de butoir.

7. Dispositif de tampon (100) à butée auto-ajustable selon une des revendications précédentes, dans lequel il comporte des moyens (32, 482) pour positionner ledit corps central (40) sur ladite embase (20), l'élément de verrouillage étant en position ouverte.

8. Dispositif de tampon (100) à butée auto-ajustable selon une des revendications précédentes, dans lequel lesdits moyens pour positionner ledit corps central (40) sur ladite embase (20) comportent une crémaillère (32) sur l'embase (20) et une ceinture (48) comportant un renflement (482).

9. Dispositif de tampon (100) à butée auto-ajustable selon une des revendications précédentes, dans lequel ledit profilé de guidage (26) est de section en T.

10. Dispositif de tampon (100) à butée auto-ajustable selon une des revendications précédentes, dans lequel lesdits moyens de verrouillage sont constitués d'au moins une crémaillère (30) sur ledit profilé de guidage en T et d'au moins une crémaillère (88) de l'élément de verrouillage (80).

11. Dispositif de tampon (100) à butée auto-ajustable selon une des revendications précédentes, dans lequel il comporte des moyens de maintien (85) pour maintenir en position la tête du tampon (60) dans la troisième direction en position ouverte.

12. Dispositif de tampon (100) à butée auto-ajustable selon une des revendications précédentes, dans lequel les moyens de maintien est une tige (85) liée élastiquement à l'élément de verrouillage et s'appuyant sur la tête de tampon.

13. Dispositif de tampon (100) à butée auto-ajustable selon une des revendications précédentes, dans lequel le corps central (40) et l'embase (2) sont assemblés par montage à encliquetage.

14. Dispositif de tampon (100) à butée auto-ajustable selon une des revendications précédentes, dans lequel il comporte des moyens (81) pour le remettre en position ouverte.

15. Dispositif de tampon (100) à butée auto-ajustable selon une des revendications précédentes, **caractérisé en ce qu'**il n'est pas démontable en position ouverte.

16. Procédé de montage d'un dispositif de tampon selon une des revendications 1 à 15 sur une première structure pour la séparer d'une deuxième structure pivotante, **caractérisé en ce qu'**il comporte les étapes suivantes :
- (i) fixer le tampon à butée auto-ajustable (100) en position ouverte, dans laquelle la tête de tampon (60) est ajustable, sur la première structure ;
- (ii) tourner la deuxième structure pour ajuster le corps central (40) dans la première direction (X) vis-à-vis de l'embase (20);
- (iii) réouvrir la deuxième structure ;
- (iv) mettre le dispositif de tampon en position verrouillée, dans laquelle la tête de tampon (60) est verrouillée, en actionnant l'élément de verrouillage (80).

17. Procédé de montage selon la revendication 16, **caractérisé en ce que** la première structure est une partie mobile de carrosserie d'un véhicule et **en ce que** la deuxième structure est un châssis de véhicule.

## Patentansprüche

1. Puffervorrichtung (100) mit selbstregulierendem Anschlag, umfassend einen Pufferkopf (60), der eine obere Oberfläche (62) aufweist, die als Anschlag dient, einen Sockel (20), der ein Führungsprofil (26) beinhaltet, und einen Zentralkörper (40) umfasst, der eine Nut beinhaltet, die mit dem Profil zusammenwirkt, wobei der Zentralkörper (40) durch eine Vorschubbewegung entlang einer ersten Richtung (X) in einer Bewegungsebene an dem Sockel (20) montiert wird, wobei der Zentralkörper (40) den Pufferkopf (60) durch eine Fläche gegenüber jener in Kontakt mit dem Sockel (20) mindestens teilweise aufnimmt, wobei sich der Pufferkopf (60) in Bezug auf den Zentralkörper (40) entlang einer dritten Richtung (Z) senkrecht zur Bewegungsebene verschieben kann, und die Puffervorrichtung weiter ein Verriegelungselement (80) umfasst, **dadurch gekennzeichnet, dass** das Verriegelungselement (80) entlang einer zweiten Richtung (Y)n senkrecht zur ersten und zur dritten Richtung in den Zentralkörper (40) eingeführt ist, und im Vorschub betätigt werden kann, um den Pufferkopf (60) in dem Zentralkörper (40) in der dritten Richtung (Z) zu blockieren, und den Zentralkörper (40) auf dem Sockel (20) in der ersten Richtung (X) zu blockieren.

2. Puffervorrichtung (100) mit selbstregulierendem Anschlag nach Anspruch 1, wobei das Verriegelungselement (80) und der Pufferkopf (60) jeweils mindestens eine Schubrampe (86) und mindestens eine Aufnahme (66) beinhalten, die imstande ist, die mindestens eine Rampe aufzunehmen, wobei die mindestens eine Schubrampe (86) und die mindestens eine Aufnahme (66) imstande sind, wenn das Verriegelungselement im Vorschub betätigt wird, eine Nockenwirkung zu erzeugen, und die Erhöhung des Pufferkopfes (60) zu ermöglichen.

3. Puffervorrichtung (100) mit selbstregulierendem Anschlag nach einem der vorstehenden Ansprüche, wobei das Verriegelungselement eine offene Position in dem Zentralkörper (40) aufweist, in der die mindestens eine Schubrampe (86) von der mindestens einen Aufnahme (66) aufgenommen wird, und das Verriegelungselement (80) entlang der zweiten Richtung eingedrückt werden kann, und eine verriegelte Position, in der der Pufferkopf in der dritten Richtung blockiert ist.

4. Puffervorrichtung (100) mit selbstregulierendem Anschlag nach einem der vorstehenden Ansprüche, wobei das Verriegelungselement (80) und der Sockel (20) Verriegelungsmittel (30, 88) beinhalten, die nur in der verriegelten Position zusammenwirken, um den Zentralkörper (40) in der ersten Richtung zu blockieren.

5. Puffervorrichtung (100) mit selbstregulierendem Anschlag nach einem der vorstehenden Ansprüche, wobei sich der Zentralkörper (40) in der ersten Richtung verschieben kann, wobei das Verriegelungselement in offener Position ist.

6. Puffervorrichtung (100) mit selbstregulierendem Anschlag nach einem der vorstehenden Ansprüche, wobei sie Mittel (484) zum Definieren des Weges des Zentralkörpers (40) in der ersten Richtung, vorzugsweise ein hervorstehendes Element (484) beinhaltet, das als Endlage dient.

7. Puffervorrichtung (100) mit selbstregulierendem Anschlag nach einem der vorstehenden Ansprüche, wobei sie Mittel (32, 482) zum Positionieren des Zentralkörpers (40) auf dem Sockel (20) beinhaltet, wobei das Verriegelungselement in offener Position ist.

8. Puffervorrichtung (100) mit selbstregulierendem Anschlag nach einem der vorstehenden Ansprüche, wobei die Mittel zum Positionieren des Zentralkörpers (40) auf dem Sockel (20) eine Zahnstange (32) auf dem Sockel (20) und einen Bund (48) beinhalten, der eine Verdickung (482) beinhaltet.

9. Puffervorrichtung (100) mit selbstregulierendem Anschlag nach einem der vorstehenden Ansprüche, wobei das Führungsprofil (26) einen T-Querschnitt aufweist.

10. Puffervorrichtung (100) mit selbstregulierendem Anschlag nach einem der vorstehenden Ansprüche, wobei die Verriegelungsmittel aus mindestens einer Zahnstange (30) auf dem T-Führungsprofil und mindestens einer Zahnstange (88) des Verriegelungselements (80) bestehen.

11. Puffervorrichtung (100) mit selbstregulierendem Anschlag nach einem der vorstehenden Ansprüche, wobei sie Haltemittel (85) zum Halten in Position des Pufferkopfes (60) in der dritten Richtung in offener Position beinhaltet.

12. Puffervorrichtung (100) mit selbstregulierendem Anschlag nach einem der vorstehenden Ansprüche, wobei die Haltemittel ein Stift (85) sind, der elastisch mit dem Verriegelungselement verbunden ist, und sich an den Pufferkopf anlegt.

13. Puffervorrichtung (100) mit selbstregulierendem Anschlag nach einem der vorstehenden Ansprüche, wobei der Zentralkörper (40) und der Sockel (2) mittels Rastmontage zusammengesetzt sind.

14. Puffervorrichtung (100) mit selbstregulierendem Anschlag nach einem der vorstehenden Ansprüche, wobei sie Mittel (81) zum Zurücksetzen in die offene Position beinhaltet.

15. Puffervorrichtung (100) mit selbstregulierendem Anschlag nach einem der vorstehenden Ansprüche, **dadurch gekennzeichnet, dass** sie in offener Position nicht demontiert werden kann.

16. Verfahren zum Montieren einer Puffervorrichtung nach einem der Ansprüche 1 bis 15, an einer ersten Struktur, um sie von einer zweiten schwenkbaren Struktur zu trennen, **dadurch gekennzeichnet, dass** es die folgenden Schritte beinhaltet:
- (i) Befestigen der Puffervorrichtung mit selbstregulierendem Anschlag (100) in offener Position, in der der Pufferkopf (60) regulierbar ist, an der ersten Struktur;
- (ii) Drehen der zweiten Struktur zum Regulieren des Zentralkörpers (40) in die erste Richtung (X) gegenüber dem Sockel (20);
- (iii) erneut Öffnen der zweiten Struktur;
- (iv) Setzen der Puffervorrichtung in die verriegelte Position, in der der Pufferkopf (60) verriegelt ist, durch Betätigen des Verriegelungselements (80).

17. Verfahren nach Anspruch 16, **dadurch gekennzeichnet, dass** die erste Struktur ein bewegliches Karosserieteil eines Fahrzeugs ist, und dadurch, dass die zweite Struktur ein Fahrgestell eines Fahrzeugs ist.

## Claims

1. A buffer (100) with a self-adjustable stopper comprising a buffer head (60) having an upper surface (62) as a stopper, a base (20) having a guide profile (26), and comprising a central body (40) having a groove cooperating with said profile, the central body (40) being mounted on the base (20) by a translation movement, in a first direction (X) in a plane of movement, the central body (40) at least partially receiving the buffer head (60) by a face opposite to that in contact with the base (20),
the buffer head (60) is movable relative to the central body (40) in a third direction (Z) perpendicular to the plane of movement, and the buffer further comprises a locking member (80), **characterized in that**, the locking member (80) is inserted into the central body (40) in a second direction (Y) perpendicular to the first and third directions, and operable in translation for blocking in the third direction (Z) the buffer head (60) in the central body (40) and blocking in the first direction (X) the central body (40) on the base (20).

2. The buffer (100) with a self-adjustable stopper according to claim 1, **characterized in that** the locking element (80) and the buffer head (60) comprise, respectively, at least one thrust ramp (86) and at least one housing (66) adapted to receive said at least one ramp, said at least one thrust ramp (86) and said at least one housing (66) being adapted, when the locking member is translationally actuated, to produce a camming effect and to allow raising of the buffer head (60).

3. The buffer (100) with a self-adjustable stopper according to one of the preceding claims, **characterized in that** the locking element has an open position, in the central body (40), in which the at least one thrust ramp (86) is received by the at least one housing (66) and the locking element (80) can be depressed in the second direction and a locked position, in which the buffer head is locked in the third direction.

4. The buffer (100) with a self-adjustable stopper according to one of the preceding claims, **characterized in that** the locking element (80) and the base (20) comprise locking means (30, 88) which cooperate only in the locked position to lock the central body (40) in the first direction.

5. The buffer (100) with a self-adjustable stopper according to one of the preceding claims, **characterized in that** the central body (40) is movable in the first direction, the locking member being in the open position.

6. The buffer (100) with a self-adjustable stopper according to one of the preceding claims, **characterized in that** it comprises means (484) for defining the path of the central body (40) in the first direction, preferably a protruding element (484) serving as a stop.

7. The buffer (100) with a self-adjustable stopper according to one of the preceding claims, **characterized in that** it comprises means (32, 482) for positioning said central body (40) on said base (20), the locking element being in the open position.

8. The buffer (100) with a self-adjustable stopper according to one of the preceding claims, **characterized in that** said means for positioning said central body (40) on said base (20) comprises a rack (32) on the base (20) and a belt (48) having a bulge (482).

9. The buffer (100) with a self-adjustable stopper according to one of the preceding claims, **characterized in that** said guide section (26) is of T-section.

10. The buffer (100) having a self-adjustable stopper according to one of the preceding claims, **characterized in that** said locking means comprise at least one rack (30) on said T-guide channel and at least one rack (88) of the locking member (80).

11. The buffer (100) with a self-adjustable stopper according to one of the preceding claims, **characterized in that** it comprises holding means (85) for maintaining the buffer head (60) in position in the third direction in the open position.

12. The buffer (100) with a self-adjustable stopper according to one of the preceding claims, **characterized in that** the holding means is a rod (85) elastically connected to the locking element and resting on the buffer head.

13. The buffer (100) with a self-adjustable stopper according to one of the preceding claims, **characterized in that** the central body (40) and the base (2) are assembled by snap-fitting.

14. The buffer (100) with a self-adjustable stopper according to one of the preceding claims, **characterized in that** it comprises means (81) for returning it to the open position.

15. The buffer (100) with self-adjustable stopper according to one of the preceding claims, **characterized in that** it is not disassemble.

16. A method of mounting the buffer according to one of claims 1 to 15 on a first structure to separate it from a second pivoting structure, **characterized in that** the method comprises the following steps:
- (i) fixing the self-adjustable stop buffer (100) in the open position, in which the buffer head (60) is adjustable, on the first structure;
- (ii) rotating the second structure to adjust the central body (40) in the first direction (X) vis-à-vis the base (20);
- (iii) reopening the second structure;
- (iv) putting the buffer in the locked position, in which the buffer head (60) is locked, by actuating the locking member (80).

17. A mounting method according to claim 16, **characterized in that** the first structure is a moveable body part of a vehicle and **in that** the second structure is a vehicle frame.
